# FASCICULE DE BREVET EUROPEEN

(11) **EP 4 056 054 B1**
(45) Date de publication et mention de la délivrance du brevet: **17.06.2026**
(21) Numéro de dépôt: 22151450.8
(22) Date de dépôt: 13.01.2022
(51) Int. Cl.: A24F 1/02, A24F 1/30, A24F 5/02, A24F 5/04, A24F 1/00, A24F 7/00

(54) **DISPOSITIF POUR LA CONSOMMATION PAR INHALATION DE SUBSTANCES SOLIDES OU PULVÉRULENTES SÈCHES**
VORRICHTUNG FÜR DEN INHALATIVEN KONSUM VON TROCKENEN FESTEN ODER PULVERFÖRMIGEN STOFFEN
DEVICE FOR CONSUMPTION BY INHALATION OF SOLID OR DRY POWDERED SUBSTANCES

(30) Priorité: 09.03.2021 FR 2102294; 09.11.2021 FR 2111892
(43) Date de publication de la demande: 14.09.2022
(73) Titulaire: Terpan, 28320 Gallardon (FR)
(72) Inventeur: YAHIAOUI, Kamal, 94120 FONTENAY SOUS BOIS (FR)
(74) Mandataire: IP Trust

(56) Documents cités:
- DE-A1- 3 232 064
- FR-A1- 3 002 724
- US-A- 4 036 224
- US-A1- 2009 032 034
- US-A1- 2013 152 922

## Description

### Domaine de l'invention

La présente invention concerne le domaine des articles pour la consommation par inhalation de substances solides ou pulvérulentes sèches généralement élaborées à partir de feuilles séchées ou de fleurs telles que par exemple le thym, la lavande, la sauge, l'eucalyptus, le pin, la mélisse, la menthe, le tabac ou encore le cannabis etc.

La consommation se fait habituellement sous forme de cigarettes, joints, ou à l'aide d'une pipe, impliquant une combustion des plantes séchées, sous forme solide ou pulvérulente ou de vaporisateurs utilisant des techniques différentes.

Ce type de consommation fonctionne par la combustion de la matière végétale (ou pyrolyse) produisant une fumée qui est inhalée par l'utilisateur. La température de la braise varie entre 400°C et 900°C entrainant la formation de nombreux produits toxiques et détruisant près de la moitié, des principes actifs de la plante. La pyrolyse produit des réactions chimiques transformant certains constituants de la plante en résidus de combustion et/ou goudrons, très nocifs, formés par un mélange de plusieurs centaines de substances chimiques. Parmi ces substances, plusieurs dizaines se sont avérées cancérigènes (hydrocarbures polycycliques aromatiques, nitrosamines)

Pour éviter une consommation par combustion de plantes séchées, plusieurs alternatives sont actuellement connues de l'art antérieur.

Il existe notamment un dispositif permettant la consommation de plantes avec une pipe à eau, aussi appelé Narguilé, bang ou Chicha. Ce dispositif permet la consommation de plantes en utilisant de l'eau pour former une fumée dense. Lorsque l'utilisateur aspire, de l'air chaud passe à travers la mélasse, puis le tube qui l'achemine jusqu'à l'eau avant de remplir le pot dans lequel il est aspiré par l'utilisateur. Le tabac pour les narguilés est très semblable à ceux utilisés pour les pipes traditionnelles, mais extrêmement épicé et mélangé avec du glucose alcoolique liquide (mélasse), une substance très dense et collante qui a deux buts : retarder la combustion autant que possible et adoucir la fumée ainsi formée. Le produit consommé est chauffé ce qui conduit à une combustion incomplète ; ceci diffère d'une cigarette dans laquelle le produit est brulé. Les températures moins élevées de ce dispositif entrainent la formation de moins de composés nocifs. Toutefois, le volume d'air généré par l'utilisation d'eau ainsi que le temps de consommation plus long entrainent une toxicité plus grande qu'avec une cigarette pour l'utilisateur.

L'article « Systematic Review and Meta-Analysis of Inhaled Toxicants from Waterpipe and Cigarette Smoking » - Brian A Primack et al. Janvier/février 2016, démontre que la consommation sous forme de pipe à eau expose les utilisateurs à des volumes de fumée plus importants et à des niveaux plus élevés de substances toxiques par rapport à une consommation de tabac sous forme de cigarette ou de joint.

Une seconde alternative à la combustion de matière végétale est la consommation par inhalation de vapeur de substances sèches solides ou pulvérulentes (phyto-inhalation). Cette méthode consiste en une vaporisation des composants contenus dans les plantes séchées. Le produit est chauffé dans un dispositif et l'utilisateur inhale les principes actifs libérés. Contrairement aux modes de consommations par combustion, ce procédé ne produit pas de fumée mais une vapeur sans sous-produits toxiques qui contient uniquement les principes actifs. Toutefois, la vaporisation des composants peut amener à la désagrégation des plantes séchées en petites particules. Lorsqu'elles sont aspirées, ces particules toxiques peuvent remonter dans le conduit d'aspiration et brûler les voies respiratoires de l'utilisateur. Les dispositifs que l'art antérieur propose ne comportent aucune solution efficace pour empêcher les particules de remonter dans le conduit d'aspiration.

Le problème technique à résoudre est de proposer un dispositif permettant de prévenir les différents risques sanitaires liés à la consommation de plantes séchées solides ou pulvérulentes en évitant la combustion de plantes séchées et en limitant l'aspiration des particules produites lors de la mise en œuvre du procédé pouvant brûler les voies respiratoires de l'utilisateur.

### Etat de la technique

On connaît dans l'état de la technique la demande de brevet US2013104738 un appareil comprenant un récipient en verre de laboratoire comprenant une chambre d'entrée ayant une partie supérieure ouverte, la chambre d'entrée supportant un préfiltre, la chambre d'entrée couplée à un conduit s'étendant vers le bas ; une chambre d'échappement définie par au moins une paroi latérale couplée à une paroi inférieure et la paroi latérale définissant une partie supérieure ouverte dans laquelle la chambre d'échappement est adaptée pour contenir un liquide, la chambre d'échappement comprend en outre un second filtre, la chambre d'échappement comprenant en outre un ouverture d'entrée située adjacente à la paroi inférieure et couplant au conduit s'étendant vers le bas de la chambre d'entrée, l'ouverture d'entrée étant agencée sur la une paroi latérale au-dessous du deuxième disque fritté.

La demande de brevet WO2017096452 décrit une pipe à eau pour fumer modulaire et un ensemble raccord. La pipe à eau modulaire comprend une chambre de fumée ayant un cylindre avec une extrémité de raccord fileté, et une chambre de base avec un col ayant un raccord fileté. L'ensemble raccord comprend un collier intérieur reposant dans un collier extérieur. Le collier intérieur a rencontré en prix l'extrémité de raccord fileté de la chambre de fumée, et le collier extérieur a rencontré en prix le col fileté de la chambre de base. Une fois assemblé, le collier intérieur est retenu entre le collier extérieur, la chambre de fumée et la chambre de base. L'extrémité de raccord de la chambre de fumée et le col de la chambre de base sont dimensionnés de telle sorte qu'une surface externe du charbon extérieur est étroitement alignée avec le cylindre de la fumée et le col. L'invention concerne également un procédé d'assemblage de la conduite à eau modulaire et des éléments de base et de raccordement aval supplémentaires.

La demande de brevet US2010319716 décrit un dispositif pour fumer, comprenant :
- un tuyau ayant une extrémité supérieure ouverte et une extrémité inférieure, l'extrémité supérieure ouverte étant configurée pour recevoir la bouche d'un utilisateur ;
- une chambre à liquide fixée à l'extrémité inférieure du tuyau ;
- un tube d'entrée fixé à la chambre à liquide, le tube d'entrée ayant une ouverture creuse ;
- un bol configuré pour être inséré dans l'ouverture creuse du tube d'entrée ; et
- une source d'allumage fixée au bol, la source d'allumage étant configurée pour délivrer de l'énergie dans une direction vers le bol.

La demande de brevet US2021015149 décrit un appareil de filtration destiné à être utilisé dans un appareil à fumer, l'appareil de filtration comprenant :
▪ un orifice d'entrée et un orifice de sortie ;
▪ un tube de traversée de filtre connecté entre les orifices d'entrée et de sortie, le tube de traversée de filtre ayant une structure de blocage à l'intérieur ;
▪ une pluralité d'orifices de dispersion positionnés sur un premier côté de la structure de blocage ;
▪ une pluralité d'orifices de collecte positionnés sur un second côté de la structure de blocage ; et
• une chambre de filtre ayant une quantité de matériau de filtration positionnée à l'extérieur du tube de traversée de filtre et en communication fluidique avec la pluralité d'orifices de dispersion et de collecte. US2009/032034 décrit un procédé
de vaporisation de matière à fumer, comprenant les étapes consistant à: a) disposer la matière à fumer dans une douille d'une pipe ayant une extrémité d'inhalation; b) disposer un filtre à flamme résistant à la chaleur et poreux en amont du bol; c) inhaler depuis l'extrémité d'inhalation de sorte que l'échappement de la flamme soit aspiré dans le filtre à flamme, et l'échappement de la flamme soit mélangé à l'air ambiant dans le filtre à flamme; d) aspirer le mélange d'échappement de flamme et d'air ambiant à travers la matière à fumer de sorte que les composants volatiles de la matière à fumer soient vaporisés. Le filtre à flamme, selon D2, est constitué d'une mousse céramique à cellules ouvertes, pouvant comprendre du carbure de silicium, du silicium, de la cordiérite ou d'autres céramiques.

### Inconvénients de l'art antérieur

Les solutions de l'art antérieur ne sont pas totalement satisfaisantes. En effet, les solutions de type cigarette, joints ou pipes n'évitent pas la combustion de plantes séchées, avec les inconvénients déjà mentionnés. Au contraire, les documents de l'art antérieur concernent la combustion des plantes et ne prévoient aucune sécurité pour éviter l'inhalation des particules nocives, tout en permettant une fabrication simple et économique.

Les solutions de type narguilé ou « chicha », de par leur combustion dite "incomplète" conduisent à une consommation d'un volume très important de fumée et n'excluent pas complétement la formation de résidus toxiques De plus, ce dispositif ne permet pas de consommer des plantes séchées solides ou pulvérulentes proprement dit puisque le produit doit nécessairement être mélangé à du glucose alcoolique liquide afin d'obtenir un mélange de type mélasse.

Les dispositifs utilisant des méthodes de vaporisation par sublimation de plantes séchées ne proposent pas de solution permettant de limiter les particules issues de la désagrégation des plantes séchées utilisées.

### Avantages de l'invention

La présente invention répond au problème technique en proposant un dispositif de consommation par vaporisation à partir de substances sèches ou pulvérulentes amélioré et innovant. Ce dispositif, fonctionne grâce à une réaction de sublimation consistant à vaporiser les composés contenus dans la substance sèche ou pulvérulente. De manière tout à fait innovante, le dispositif adresse le problème de la combustion secondaire. Bien que le dispositif fonctionne par sublimation, une utilisation intensive de celui-ci peut finir par entrainer une combustion de la substance utilisée. En effet, lors d'une utilisation intensive de dispositif de vaporisation en verre de type « ampoule », des particules chaudes pouvant provenir de la substance elle-même ou bien de résidus formés par une combustion de la substance utilisée peuvent remonter dans le conduit d'inhalation. Ces particules peuvent alors être ingérées et brûler les voies respiratoires de l'utilisateur. On parle alors de résidus de combustion.

Afin de résoudre les effets néfastes pour l'utilisateur des résidus de combustion, l'invention comporte un filtre spécifique permettant de prévenir l'inhalation de ces particules toxiques. Le filtre du dispositif permet de garantir à l'utilisateur un mode de consommation sans aucun risque de brûlure de ses voies respiratoires. Positionné dans le conduit d'inhalation, il retient les particules sans bloquer le passage de la vapeur. L'utilisateur continue à avoir un débit d'inhalation satisfaisant, puisque le filtre ne bloque pas le passage de l'air et de la vapeur tout en évitant l'ingestion de particules. De manière avantageuse, le filtre est composé de fil d 'acier inoxydable compatible alimentaire afin de garantir une innocuité à l'utilisateur, c'est-à-dire qu'aucun composé toxique ne peut s'échapper du filtre lors de l'inhalation. Enfin, son maillage étroit permet de retenir les particules. Celle-ci sont généralement comprises entre 150 et 250 micromètres.

Un autre avantage de l'invention est que le dispositif comprend un évent dans son hémisphère inférieur. Ainsi, l'air rentre plus facilement dans le dispositif pour permettre la formation de vapeur. Cet évent peut être obturé par l'utilisateur avec son doigt afin de créer un appel d'air plus ou moins important et ainsi régler l'intensité du débit de vapeur.

### Brève description des figures

[Fig.1] la figure 1 annexée correspondant à un exemple non limitatif de réalisation, vue en coupe du dispositif selon la réalisation.
[Fig.2] la figure 2 annexée correspondant à une variante de réalisation, vue en perspective du dispositif selon la réalisation.
[Fig.3] la figure 3 annexée correspondant à une autre variante de réalisation, vue en perspective, en mode démonté, du dispositif selon la réalisation.
[Fig.4] la figure 4 annexée correspondant à une autre variante de réalisation, vue en perspective, en mode assemblé, du dispositif selon la réalisation.

### Contexte de l'invention

La présente invention concerne le domaine des accessoires pour fumer destinés à la consommation par inhalation des substances solides ou semi-solides (sous forme de poudres, pâtes, cailloux...), en particulier pour la consommation de cannabis sous forme solide, sous forme d'herbe ou de résine, et ce exclusivement dans des conditions et cadres autorisés par les autorités règlementaires, tels que les centres d'accueil et d'accompagnement à la réduction des risques pour usagers de drogues (CAARUD), les associations de prévention, les pharmacies, ou pour un cadre thérapeutique.

Le cannabis, également connu sous le nom de marijuana, est une plante naturelle contenant au moins deux composants pharmacologiquement actifs bien connus, le tétrahydrocannabinol (THC) et le cannabidiol (CBD). Lorsqu'ils sont ingérés, le THC et le CBD peuvent offrir de nombreux avantages et peuvent être utilisés, par exemple, pour soulager la douleur, la spasticité musculaire, et dans le traitement des nausées associées à la chimiothérapie. Fumer du cannabis est une forme courante d'ingestion de THC et de CBD. Cependant, alors que le THC et le CBD sont libérés en fumant, la combustion du cannabis peut également libérer de nombreuses substances toxiques telles que l'ammoniac et le cyanure d'hydrogène qui peuvent causer des dommages en cas d'ingestion. Le kit concerne plus particulièrement des accessoires développés dans le cadre du programme de Prévention et de Réduction des Risques pour la santé des usagers, afin d'assurer une meilleure sécurité sanitaire,

### Description détaillée de l'invention

Afin de remédier à ces inconvénients, la présente invention concerne selon son acception la plus générale un dispositif pour la consommation par inhalation de substances sèches solides ou pulvérulentes sans combustion, présentant les caractéristiques énoncées par la revendication 1.

La présente invention propose un dispositif pour la consommation par inhalation de plantes séchées sèches solides (par exemple feuilles entières ou hachées) ou pulvérulentes, en utilisant une méthode de vaporisation des composés par sublimation et sans combustion. Ladite substance est chauffée à une température permettant la vaporisation des composés contenus dans la substance sèche ou pulvérulente. A cette température, les huiles essentielles ainsi que les principes actifs se vaporisent grâce à un processus de sublimation, sans brûler la plante, cela permet d'éviter la formation et l'absorption de goudron et de monoxyde de carbone qui sont généralement produits lors de la combustion de matière végétale. Les composés vaporisés sont sous forme de vapeur. Cette méthode est particulièrement efficace avec les plantes résineuses telles que le thym, la lavande, la sauge, l'eucalyptus, le pin, la mélisse, la menthe, le tabac ou encore le Cannabis. Ce dispositif ne nécessite pas d'eau pour fonctionner.

Le dispositif comprend 3 éléments : le fourneau, le conduit d'inhalation et l'élément filtrant.

Avantageusement, le fourneau est constitué d'un col fileté d'une section comprise entre 15 et 30 millimètres.

Avantageusement, le col débouche sur le corps du fourneau d'une section comprises entre 40 et 60 millimètres.

Le fourneau présente dans son hémisphère inférieure un évent. Avantageusement l'évent présente une section comprise en 6 et 10 millimètres. Dans un mode de réalisation encore plus avantageux, ledit évent présente une section de 8 millimètres.

Le raccordement entre ledit conduit d'inhalation et ledit bouchon est étanche, pour éviter la fuite de composés gazeux.

De préférence, ledit corps est constitué en verre à faible conductibilité thermique (ex : verre borosilicaté).

Avantageusement, lesdites substances sèches, solides ou pulvérulentes, sont des plantes telles que des feuilles ou des fleurs végétales séchées.

Dans un mode de réalisation particulier, les feuilles ou les fleurs végétales utilisés sont du thym, de la lavande, de la sauge, de l'Eucalyptus, du pin, de la mélisse, de la menthe ou encore du cannabis

Avantageusement, ledit bouchon est constitué en un matériau, éventuellement synthétique, résistant à des températures allant jusqu'à 500° C. Dans un mode de réalisation préféré, ledit bouchon est constitué en un plastique résistant à des températures au moins supérieures à 100°C.

De préférence, ledit bouchon présente une hauteur supérieure à 20 millimètres.

Selon une variante avantageuse, ledit bouchon présente à sa partie inférieure un épaulement annulaire et en ce que ledit filetage est configuré pour préserver un espace entre la surface frontale arrière dudit épaulement et la surface extérieure dudit corps en verre.

La présente invention propose un dispositif comportant un élément filtrant. Ledit élément filtrant permet de retenir les particules issues de la désagrégation de la plante séchée afin d'éviter que l'utilisateur les ingère, évitant ainsi toutes brûlures de ses voies respiratoires. Grâce à l'élément filtrant, l'utilisateur peut inhaler de la vapeur issue du dispositif sans risquer l'ingestion de particules issues des plantes séchées ou produites lors du fonctionnement du dispositif. Notamment, en cas d'utilisation intensive, la matière sèche peut finir par brûler et produire des particules toxiques qui, aspirées par l'utilisateur peuvent provoquer des brûlures et l'inhalation de résidus toxiques.

L'élément filtrant susceptible d'être introduit dans le conduit d'inhalation est constitué par un cylindre formé par une compression de fil d'acier inoxydable tricoté d'une section comprise entre 150 et 300 micromètres, ledit élément présentant une section extérieure sensiblement identique à la section intérieure du conduit d'inhalation et une hauteur comprise entre 2 et 10 millimètres.

Le fil qui compose l'élément filtrant est un fil d'acier inoxydable de type Inox alimentaire, constitué par un alliage comprenant les éléments suivants : carbone, chrome, silicium, manganèse, phosphore, soufre et Nickel. Ce type d'acier ne rejette pas de résidus toxiques à la chaleur, ce qui assure son innocuité. Selon un mode de réalisation préféré, ledit fil est en acier de type Inox 304 brillant.

De préférence, la hauteur du filtre est comprise entre 4 et 6 millimètres, par exemple de 5 millimètres et la section du fil d'acier de 180 et 220 micromètres, de préférence de 180 micromètres.

Avantageusement, le fil qui compose l'élément filtrant est un fil d'acier inoxydable de type Inox alimentaire, constitué par un alliage comprenant les éléments suivants : carbone, chrome, silicium, manganèse, phosphore, soufre et Nickel. Il présente une section de 180 micromètres avec une tolérance de 15 micromètres. Il est formé par un fil tricoté, découpé, roulé et compressé en deux étapes. Il permet de filtrer des particules dont la taille est comprise entre 150 et 250 micromètres.

Le fil de l'élément filtrant est maillé et replié pour former des mailles comprimées, de façon à éviter la formation d'aspérités pointues. Le poids de fil est d'environ 1.2 grammes, en tous cas supérieur à 0.85 gramme, pour un filtre de 10,95 millimètres de section et de 5 millimètres de haut.

L'élément filtrant est inséré dans le conduit d'inhalation. Le mode de réalisation de l'élément filtrant évite la présence d'aspérités susceptibles de blesser les doigts de l'utilisateur et d'endommager la surface intérieure du conduit. La porosité obtenue avec les caractéristiques du fil d'acier et du taux de compression est optimale pour bloquer le passage des éléments solides dont l'ingestion est dangereuse.

Selon un mode de réalisation préféré, ledit élément filtrant présente une section extérieure sensiblement identique à la section intérieure du conduit d'inhalation et une hauteur comprise entre 2.5 et 6 millimètres.

Selon un autre mode de réalisation préféré, ledit élément filtrant est constitué d'un ensemble de fil compressé d'une section comprise entre 150 et 300 micromètres étant engagé dans ledit conduit d'inhalation.

Le fil composant ledit élément filtrant est un fil d'acier inoxydable de type Inox alimentaire, constitué par un alliage comprenant les éléments suivants : carbone, chrome, silicium, manganèse, phosphore, soufre et Nickel. Le fil présente une section de 180 micromètres avec une tolérance de 15 micromètres. Il est formé par un fil tricoté, découpé, roulé et compressé en deux étapes. Il permet de filtrer des particules dont la taille est comprise entre 150 et 250 micromètres. Le fil est maillé et replié pour former des mailles comprimées, de façon à éviter la formation d'aspérités pointues.

### Exemple

La présente invention sera mieux comprise à la lecture de l'exemple qui suit se référant à [Fig.1].

Le dispositif selon l'exemple, décrit à titre non limitatif, est constitué par une première partie formée par un corps (10) en verre de forme globalement sphérique, avec un fond plat (11) permettant de le poser sur un support en tout sécurité. Ce corps (10) présente une section d'environ 50 millimètres et est réalisé en verre borosilicaté à faible conductibilité thermique. Un tel matériau, connu sous le nom commercial de « PYREX » présente un faible coefficient de dilatation et une bonne résistance à la chaleur car son coefficient de dilatation thermique est très faible. Il permet ainsi de chauffer le contenu par une flamme, par exemple une flamme de bougie ou de briquet.

Ce corps (10) présente dans son hémisphère inférieure (12) un évent (13) d'une section d'environ 8 millimètres.

L'hémisphère supérieure (14) présente un col (15) d'une section comprise entre 15 et 30 millimètres muni d'un filetage (16).

Le dispositif comprend par ailleurs un ensemble d'inhalation composé par un bouchon (20) dans lequel est inséré un conduit (30) en matière plastique, par exemple en silicone ou en caoutchouc médical, d'une section comprise entre 18 et 30 millimètres de préférence, et d'une longueur comprise entre 30 et 100 millimètres de préférence. Un élément filtrant (40) constitué par un cylindre formé par une compression de fil (40) d'une section comprise entre 150 et 300 micromètres est engagé dans ledit conduit d'inhalation (30).

L'élément filtrant (40) est constitué par un paquet cylindrique de fil d'acier tricoté d'une section correspondant à la section intérieure du conduit d'inhalation (30), par exemple de 10.95 mm. La hauteur de l'élément filtrant est d'environ 2.5 à 6 millimètres. L'élément filtrant (40) est formé par compression dans une presse à emboutir avec l'aide d'un outillage de compression à empreintes de type poinçon / matrice. Le fil est un fil d'acier inoxydable de type Inox alimentaire, constitué par un alliage comprenant les éléments suivants : carbone, chrome, silicium, manganèse, phosphore, soufre et Nickel. Le fil présente une section de 180 micromètres avec une tolérance de 15 micromètres. Il est formé par un fil tricoté, découpé, roulé et compressé en deux étapes. Il permet de filtrer des particules dont la taille est comprise entre 150 et 250 micromètres. Le fil est maillé et replié pour former des mailles comprimées, de façon à éviter la formation d'aspérités pointues.

Le bouchon (20) présente un filetage (21) complémentaire du filetage (16) du col (15) du corps (10).

La partie inférieure du bouchon (20) présente à sa surface intérieure une cannelure annulaire (22) non filetée et à sa surface extérieure un épaulement annulaire (23). La cannelure annulaire (22) évite le contact entre le bord inférieur (24) du bouchon (20) avec le corps (10), qui peut atteindre une température élevée lors du chauffage. Lorsque le bouchon (20) est vissé sur le col fileté du corps (10), cette cannelure annulaire (22) définit un espace annulaire creux réduisant la transmission de la chaleur. L'épaulement (23) constitue un repère pour éviter que le doigt de l'utilisateur, tenant le dispositif par le bouchon (20), ne vienne en contact avec le corps (10) potentiellement chaud.

### Fonctionnement du dispositif

L'utilisateur dévisse le bouchon (20) pour permettre l'insertion dans l'hémisphère inférieure (12) du corps (10) d'une substance solide ou pulvérulente sèche généralement de type plantes séchées, par exemple des feuilles de tabac hachées ou des fleurs, dans le cadre et les limites de l'usage légal de telles substances.

L'utilisateur referme ensuite le corps (10) en vissant le bouchon (20) muni de son conduit d'inhalation (30) et le filtre (40), et manipule le dispositif en le tenant par la périphérie du bouchon (20).

Il l'incline pour permettre le chauffage par une flamme, par exemple la flamme d'un briquet, et inhale les substances gazeuses obtenues par sublimation par le conduit (30). Il peut réguler l'arrivée d'air frais en obturant ou libérant l'évent (13) avec son doigt.

Le dispositif selon l'invention présente en particulier l'avantage de réduire les risques d'ingestion de résidus de combustion secondaire.

### Variante de réalisation

La figure 2 représente une variante de réalisation. Le corps creux (10) présente plusieurs méplats (11, 35) pour améliorer la stabilité et permettre de le reposer dans différentes configurations, verticalement, lorsqu'il repose sur le méplat (12), le tube (30) prolongeant le col (15) étant alors érigé verticalement, ou sur un méplat (11), dans une configuration où le tube (30) est orienté en biais.

### Autre variante de réalisation

Le kit selon la variante illustrée par les figures 3 et 4 est composé :
a- D'un corps creux (10), préférentiellement transparent, en un matériau résistant à la température de sublimation de la substance à inhaler, de faible conductivité thermique, par exemple du verre
b- D'un tube (30) pouvant être raccordé sur le corps creux (10). Ce tube cylindrique est également réalisé en un matériau de faible conductivité thermique, mais peu résister à des températures moins élevées que le corps creux (10). Il peut également être réalisé en verre
c- Une bague de raccordement (30), en matière plastique résistant à des températures allant jusqu'à environ 500 °C assurant la liaison et le raccordement étanche entre le corps creux (10) et le tube (30).
d- Un embout buccal interchangeable (50) qui vient s'engager sur l'extrémité proximale du tube (30).

Cet embout buccal (50) est par exemple un morceau de tube en silicone médical présentant une section adaptée pour être engagée sur ou dans l'extrémité proximale du tube (30).

## Revendications

1. Dispositif pour la consommation par inhalation de plantes séchées solides ou pulvérulentes comportant un fourneau pour la vaporisation des composés par sublimation sans combustion desdites substances solides ou pulvérulentes sèches et un conduit d'inhalation (30) **caractérisé en ce que** :
∘ ledit fourneau est constitué par un corps (10) creux présentant un col fileté (15) d'une section comprise entre 15 et 30 millimètres, ledit corps creux (10) présentant un évent (13) débouchant latéralement
∘ ledit conduit d'inhalation (30) débouchant à l'extrémité frontale d'un bouchon (20) présentant un filetage (21) complémentaire à celui dudit col (15)
∘ un élément filtrant engagé dans ledit conduit d'inhalation (30) constitué par un cylindre formé par une compression d'un fil d'acier présentant une section comprise entre 150 et 300 micromètres.

2. Dispositif pour la consommation par inhalation de plantes séchées solides ou pulvérulentes selon la revendication 1 **caractérisé en ce que** ledit corps creux (10) présente au moins deux méplats (11, 35) pour améliorer la stabilité et permettre de le reposer dans différentes configurations.

3. Dispositif pour la consommation par inhalation de plantes séchées solides ou pulvérulentes selon la revendication 1 **caractérisé en ce que** ledit corps creux (10) présente un premier méplat (12), le tube (30) prolongeant le col (15) étant alors érigé verticalement, un second méplat (11), pour permet de reposer le dispositif dans une configuration où le tube (30) est orienté en biais.

4. Dispositif pour la consommation par inhalation de plantes séchées solides -ou pulvérulentes selon la revendication 1 **caractérisé en ce que** ledit corps (10) est constitué de verre borosilicaté.

5. Dispositif pour la consommation par inhalation de plantes séchées solides ou pulvérulentes selon la revendication 1 **caractérisé en ce que** ledit bouchon (20) est constitué en un plastique résistant à des températures allant jusqu'à 500° C.

6. Dispositif pour la consommation par inhalation de plantes séchées solides ou pulvérulentes selon la revendication 1 **caractérisé en ce que** ledit bouchon (20) présente une hauteur supérieure à 20 millimètres.

7. Dispositif pour la consommation par inhalation de plantes séchées solides ou pulvérulentes selon la revendication 1 **caractérisé en ce que** ledit bouchon (20) présente à sa partie inférieure un épaulement annulaire (23) et **en ce que** ledit filetage est configuré pour présenter une cannelure annulaire (22) permettant de préserver un espace entre la surface frontale arrière dudit épaulement et la surface extérieure dudit corps en verre (10).

8. Dispositif pour la consommation par inhalation de plantes séchées solides ou pulvérulentes selon la revendication 1 **caractérisé en ce que** ledit élément filtrant (40) présente une section extérieure sensiblement identique à la section intérieure du conduit d'inhalation (30) et une hauteur comprise entre 2,5 et 6 millimètres.

9. Dispositif pour la consommation par inhalation de plantes séchées solides ou pulvérulentes selon la revendication 1 caractérisé en ce en ce qu'il comprend outre un embout buccal interchangeable.

10. Dispositif pour la consommation par inhalation de plantes séchées solides ou pulvérulentes selon la revendication précédente **caractérisé en ce que** ledit embout buccal est formé par un tube en silicone apte à être engagé par déformation élastique sur l'extrémité proximale dudit tube.

## Patentansprüche

1. Vorrichtung zum Konsum durch Inhalation von festen oder pulverförmigen getrockneten Pflanzen, umfassend einen Verdampfungskammer zur Verdampfung der Verbindungen durch Sublimation ohne Verbrennung der genannten trockenen festen oder pulverförmigen Substanzen und einen Inhalationskanal (30), **dadurch gekennzeichnet, dass**:
- der Verdampfungskammer aus einem hohlen Körper (10) mit einem Gewindehals (15) gebildet ist, dessen Querschnitt zwischen 15 und 30 Millimetern liegt, wobei der hohle Körper (10) eine seitlich mündende Entlüftungsöffnung (13) aufweist,
- wobei der genannte Inhalationskanal (30) am vorderen Ende eines Verschlusses (20) mündet, der ein Gewinde (21) aufweist, das zu dem des genannten Halses (15) komplementär ist,
- ein in den genannten Inhalationskanal (30) eingesetztes Filterelement, das aus einem Zylinder gebildet ist, der durch Pressen eines Stahldrahtes mit einem Querschnitt zwischen 150 und 300 Mikrometern geformt wurde.

2. Vorrichtung zum Konsum durch Inhalation von festen oder pulverförmigen getrockneten Pflanzen nach Anspruch 1, **dadurch gekennzeichnet, dass** der Hohlkörper (10) mindestens zwei Abflachungen (11, 35) aufweist, um die Stabilität zu verbessern und es zu ermöglichen, ihn in verschiedenen Positionen abzustellen.

3. Vorrichtung zum Konsum durch Inhalation von festen oder pulverförmigen getrockneten Pflanzen nach Anspruch 1, **dadurch gekennzeichnet, dass** der Hohlkörper (10) eine erste Abflachung (12) aufweist, wobei das den Hals (15) verlängernde Rohr (30) vertikal aufgerichtet ist, sowie eine zweite Abflachung (11), um das Abstellen der Vorrichtung in einer Anordnung, in der das Rohr (30) schräg ausgerichtet ist, zu ermöglichen.

4. Vorrichtung zum Konsum durch Inhalation von festen oder pulverförmigen getrockneten Pflanzen nach Anspruch 1, **dadurch gekennzeichnet, dass** der genannte Körper (10) aus Borosilikatglas gebildet ist.

5. Vorrichtung zum Konsum durch Inhalation von festen oder pulverförmigen getrockneten Pflanzen nach Anspruch 1, **dadurch gekennzeichnet, dass** der Verschluss (20) aus einem Kunststoff gebildet ist, der Temperaturen von bis zu 500 °C standhält.

6. Vorrichtung zum Konsum durch Inhalation von festen oder pulverförmigen getrockneten Pflanzen nach Anspruch 1, **dadurch gekennzeichnet, dass** der Verschluss (20) eine Höhe von mehr als 20 Millimetern aufweist.

7. Vorrichtung zum Konsum durch Inhalation von festen oder pulverförmigen getrockneten Pflanzen nach Anspruch 1, **dadurch gekennzeichnet, dass** der genannte Verschluss (20) an seinem unteren Teil eine ringförmige Schulter (23) aufweist und dass das Gewinde so ausgebildet ist, dass es eine ringförmige Rille (22) aufweist, die es ermöglicht, einen Abstand zwischen der hinteren Stirnfläche der Schulter und der Außenfläche des Glaskörpers (10) aufrechtzuerhalten.

8. Vorrichtung zum Konsum durch Inhalation von festen oder pulverförmigen getrockneten Pflanzen nach Anspruch 1, **dadurch gekennzeichnet, dass** das Filterelement (40) einen Außenquerschnitt aufweist, der im Wesentlichen mit dem Innenquerschnitt des Inhalationskanals (30) übereinstimmt, sowie eine Höhe zwischen 2,5 und 6 Millimetern.

9. Vorrichtung zum Konsum durch Inhalation von festen oder pulverförmigen getrockneten Pflanzen nach Anspruch 1, **dadurch gekennzeichnet, dass** sie zusätzlich ein austauschbares Mundstück umfasst.

10. Vorrichtung zum Konsum durch Inhalation von festen oder pulverförmigen getrockneten Pflanzen nach dem vorstehenden Anspruch, **dadurch gekennzeichnet, dass** das Mundstück aus einem Silikonrohr geformt ist, das durch elastische Verformung auf dem proximalen Ende des Rohrs in Eingriff gebracht werden kann.

## Claims

1. A device for consumption by inhalation of solid or powdered dried plants comprising an bowl for vaporising the compounds by sublimation without combustion of said solid or dry powdered substances and an inhalation duct (30) **characterised in that**:
- said bowl consists of a hollow body (10) having a threaded neck (15) with a section between 15 and 30 millimetres, said hollow body (10) having a vent (13) opening laterally
- said inhalation duct (30) opening at the front end of a plug (20) having a thread (21) complementary to that of said neck (15)
- a filtering element fitted into said inhalation duct (30) consisting of a cylinder formed by a compression of a steel wire having a section between 150 and 300 micrometres.

2. The device for consumption by inhalation of solid or powdered dried plants according to claim 1, **characterised in that** said hollow body (10) has at least two flat sections (11, 35) to improve stability and allow it to be set in different configurations.

3. The device for consumption by inhalation of solid or powdered dried plants according to claim 1, **characterised in that** said hollow body (10) has a first flat section (12), the tube (30) extending the neck (15) being then erected vertically, a second flat section (11), to allow the device to be set in a configuration where the tube (30) is oriented at an angle.

4. The device for consumption by inhalation of solid or powdered dried plants according to claim 1, **characterised in that** said body (10) is made of borosilicate glass.

5. The device for consumption by inhalation of solid or powdered dried plants according to claim 1, **characterised in that** said plug (20) consists of a plastic resistant to temperatures of up to 500° C.

6. The device for consumption by inhalation of solid or powdered dried plants according to claim 1, **characterised in that** said plug (20) has a height greater than 20 millimetres.

7. The device for consumption by inhalation of solid or powdered dried plants according to claim 1, **characterised in that** said plug (20) has an annular shoulder (23) at its lower part and **in that** said thread is configured to have an annular groove (22) allowing a space to be kept between the rear front surface of said shoulder and the external surface of said glass body (10).

8. The device for consumption by inhalation of solid or powdered dried plants according to claim 1, **characterised in that** said filtering element (40) has an external section substantially identical to the internal section of the inhalation duct (30) and a height between 2.5 and 6 millimetres.

9. The device for consumption by inhalation of solid or powdered dried plants according to claim 1, **characterised in that** it further comprises an interchangeable mouthpiece.

10. The device for consumption by inhalation of solid or powdered dried plants according to the preceding claim, **characterised in that** said mouthpiece is formed by a silicone tube which can be fitted by elastic deformation on the proximal end of said tube.
